# EUROPÄISCHE PATENTSCHRIFT

(11) **EP 0 193 706 B1**
(45) Veröffentlichungstag und Bekanntmachung des Hinweises auf die Patenterteilung: **14.06.1989**
(21) Anmeldenummer: 86100333.3
(22) Anmeldetag: 13.01.1986
(51) Int. Cl.: C25D 5/06, C25D 17/14, C25D 7/06, C25D 3/22

(54) **Verfahren und Handgerät zum halbmechanischen Verzinken von Blechoberflächen**
Process and hand-operated instrument for the semi-mechanical zinc plating of sheet surfaces
Procédé et appareil à main pour le zingage semi-mécanique de surfaces de tôle

(30) Priorität: 06.03.1985 DE 3507927
(43) Veröffentlichungstag der Anmeldung: 10.09.1986
(73) Patentinhaber: Dr.Ing.h.c. F. Porsche Aktiengesellschaft, 70435 Stuttgart (DE)
(72) Erfinder: Heck, Wolfgang, Dipl.-Ing. FH, D-7253 Renningen (DE); Schaich, Karl-Heinz, D-7014 Kornwestheim (DE); Adamek, Jan, Dr. Dipl.-Ing., D-7255 Rutesheim (DE)

(56) Entgegenhaltungen:
- EP-A- 0 049 192
- WO-A-85/02869
- AT-B- 271 129
- DE-A- 1 496 867
- DE-A- 1 496 875
- GB-A- 1 070 397
- US-A- 2 961 395
- US-A- 4 304 654
- METALS HANDBOOK, 9th Edition, Vol. 5, Surface cleaning, finishing and coating: pp. 292-298 (Selecti ve Plating), pp. 246-247 (Zinc Plating) and p. 28 (Electrocleaning)

## Beschreibung

Die Erfindung bezieht sich auf ein Gerät zum halbmechanischen Verzinken von Blechoberflächen nach dem Oberbegriff des Anspruchs 1.

Bei der Herstellung von Kfz-Karosserien ist es erforderlich, während des Fertigungsvorgangs verzinkte Blechformteile durch Schweissen miteinander zu verbinden. Beim Schweissen wird die Zinkschicht abgebaut und die Schweissstellen müssen anschliessend geschliffen werden, wobei die Zinkschicht an den zur Schweissstelle angrenzenden Zonen gleichfalls mit entfernt wird.

Zum manuellen Verzinken sind aus der DE- PS 934 620 Handgeräte bekannt, mit denen aufgrund der Ausbildung ein Verzinkungsvorgang durch Handbetrieb nur mühsam und relativ langsam durchzuführen ist und ein Einsatz z.B. bei einer Bandfertigung für Kraftfahrzeuge nicht kostengünstig ist.

Aus der Entgegenhaltung Metals Handbook 9th Edition: Vol. 5. Surface Cleaning, Finishing, Coating, pp. 292 - 298 (Selective Plating), pp. 246-247 (Zinc Plating), p. 28 (Electrocleaning) ist ein Gerät zum Verzinken von Metalloberflächen bekannt, bei dem entweder die Anode (Tampon) oder das Werkstück einer Relativbewegung unterzogen wird. Dieses Gerät für plane Flächen wird alleinig durch Radkraft hin- und herbewegt, wodurch sich bei einer Umkehr der Bewegungsrichtung Verdickungen der Zinkschicht ergeben. Rotierende Geräte zum Verzinken sind für plane und gewölbte Oberflächen nur ungenügend geeignet.

Aufgabe der Erfindung ist es, en Handgerät zum Nachverzinken zu schaffen, das einfach handhabbar und kompakt ausgeführt sein soll, um auch auf geformten Blechen bei einer Bandfertigung von Kraftfahrzeugen ein Nachverzinken in einfacher Weise und schnell vornehmen zu können. Ausserdem soll die Verzinkung so aufbringbar sein, dass ein nachfolgendes Einbrennlackieren ohne Vorbehandlung der Oberfläche möglich ist.

Die Aufgabe wird durch die kennzeichnenden Merkmale des Anspruchs 1 gelöst. Weitere vorteilhafte Merkmale beinhalten die Unteransprüche.

Die durch die Erfindung erreichten Vorteile sind im wesentlichen darin zu sehen, dass das Nachverzinkungsverfahren mit einem einfach handhabbaren Arbeitsgerät durchzuführen ist, mit dem aufgrund seiner Eigenbewegung durch das Schwingelement schnell gearbeitet wird. Zusätzlich zur Eigenbewegung ist eine freie Bewegung des Handgerätes möglich. Auch ist das Gerät zum Reinigen der Oberfläche vor dem Verzinken zu verwenden. Hierzu wird nur das Bearbeitungselement zum Verzinken gegen ein Bearbeitungselement zum Reinigen ausgewechselt oder es werden zwei Geräte mit den entsprechenden Bearbeitungselementen verwendet.

Die in der Arbeitsfläche des Bearbeitungselements angeordneten Längs- und Quernuten erstrecken sich vorzugsweise über die gesamte Fläche, so dass eine gleichmässige Abgabe von Zinkelektrolyt an den Überzug gewährleistet ist.

Eine in der Zuführungsleitung vorgesehene Peristaltic-Pumpe ermöglicht eine optimal dosierte Abgabe des Zink-Elektrolyts in den Überzug, so dass immer die zum Verzinken erforderliche Flussigkeitsmenge zur Verfügung steht. Möglich wäre auch ein Dosierventil, das mit der Pumpe zusammenwirkt.

Die Verfahrensweise ist so abgestimmt, dass sich die Nachverzinkungsschicht an die vorhandene Zinkschicht bündig anschiesst und so aufgebaut ist, dass eine weitere Behandlung der Bleche durch eine Einbrennlackierung möglich ist. ohne dass Blasen oder sonstige Unebenheiten auf der lackierten Blechoberfläche auftreten.

Ein Ausführungsbeispiel der Erfindung ist in der Zeichnung dargestellt und wird im folgenden näher beschrieben.

Es zeigt
Fig. 1 eine schematische Darstellung des Verfahrens zum Nachverzinken,
Fig. 2 ein Bearbeitungselement des Handgeräts,
Fig. 3 eine Ansicht auf die Arbeitsfläche des Bearbeitungselements in Pfeilrichtung, und
Fig. 4 einen Schnitt durch ein geschweisstes Karosserieblech im Bereich des Kotflügels mit aufgesetztem Handgerät zum Verzinken.

In Fig. 1 ist der Aufbau des Verfahrens zum Nachverzinken mit einem Handgerät 1 schematisch darstellt. Es wird einem saugfähigen Überzug 2, einem sogenannten Tampon, der auf einem Bearbeitungselement 3 gehalten ist. Zink- Elektrolyt zugeführt und von dem Tampon aufgesogen. Das Bearbeitungselement 3 kann aus Graphit oder platiniertem Titan bestehen und bildet eine Anode, wobei der zu verzinkende Werkstoff 5 als Kathode ausgeführt ist. Durch Berührung der Anode mit dem Werkstück 5 ist der Stromkreis 6 geschlossen und die elektrolytische Metallabscheidung wird eingeleitet.

Das Verfahren wird bei einer Spannung von 11 bis 13 V und mit einer Stromstärke von 10 bis 15 A durchgeführt. Vor dem verzinken wird die Blechoberfläche gereinigt, wozu eine wässerige alkalische Lösung mit einem ph-Wert von etwa 13 verwendet wird. Das Zink-Elektrolyt basiert auf alkalischer Basis und hat einen ph-Wert von etwa 8. Die Erzielung einer Zinkschicht in einer Dicke von 8 bis 12 pm erfolgt in ca. 2 bis 3 Minuten. Die so erzeugte durchschnittliche Schichtdicke ist während des Auftragens durch einen Amperestundenzähler beurteilbar und nach Erreichen der gewünschten Schichtdicke wird ein entsprechendes Signal erzeugt.

Das Handgerät 1 zur Durchführung des Verfahrens besteht im wesentlichen aus dem unteren Bearbeitungselement 3 und einem mit diesem lösbar verbundenen oberen handhabbaren Werkzeug 7, in das ein Schwingteil intergriert ist. Das Schwingteil versetzt das Handgerät in eine selbsttätig hin- und hergehende Bewegung auf dem Werkstück 5. Zusätzlich zu dieser Schwingbewegung kann das Handgerät 1 auch noch in beliebiger Richtung frei verschoben werden.

Die Zuführung des Zink-Elektrolyts zum saugfähigen Überzug 2 erfolgt über Bohrungen 8, die in Längs- und Quernuten 9, 10 einmünden, welche zum Überzug 2 hin offen sind.

Wie Fig. 4 näher zeigt, ist die Arbeitsfläche 11 des Bearbeitungselements 3 dem Formverlauf des Bleches 5 angepasst, so dass der Bereich der Schweissnaht 12 mit dem Element 3 gut zugänglich ist. Der dargestellte Formverlauf ist nur beispielshaft, auch jeder andere Formverlauf ist denkbar, wozu das Bearbeitungselement 3 dann entsprechend angepasst sein muss.

Die Anlage zum Verzinken umfasst im wesentlichen eine Leitung 13 für das Zink-Elektrolyt, eine Peristaltic-Pumpe 14 und ein vorgeschaltetes Filter- Regenerations- Element 4.

Das Verfahren zum Verzinken wird in der Weise durchgeführt, dass die geschliffenen Flächen um die Schweissnaht 12 herum elektrisch gereinigt werden, wobei das Handgerät 1 ebenfalls einen Tampon aufweist, dem eine Reinigungslösung zugeführt wird. Danach erfolgt das Nachverzinken, indem das Handgerät 1 unter Zuführung von Zink-Elektrolyt mit leichtem Druck über die geschliffenen Flächen geführt wird. Wenn der Überzug 2 (Tampon) in Berührung mit dem zu verzinkenden Werkstück 5 steht, wird die Pumpe 14 über ein Relais 17 eingeschaltet und der Elektrolyt- Kreislauf 13 bis zum Handgerät 1 in Gang gesetzt. In der Zeichnung sind, da es sich um eine an sich bekannte Relais-Schaltung handelt, die Leitungskreise nur schematisch dargestellt. Nach einem Abscheidungsprozess ist die geschliffene Fläche verzinkt und bündig mit der übrigen Zinkschicht. Hiernach erfolgt ohne Nachbehandlung der Zinkschicht eine Lackierung der Blechoberfläche.

## Patentansprüche

1. Gerät zum halbmechanischen Verzinken von Blechoberflächen nach dem Tampon-Galvanisierungs-Verfahren, insbesondere zum Nachverzinken von Karosserieblechen im Bereich einer Beschädigung der Zinkschicht durch eine Verarbeitung, wobei die Oberfläche des Bleches im Bereich der Beschädigung mit einer wässerigen alkalischen Lösung mit einem Tampon elektrogereinigt wird und mit einem an die Bearbeitungsfläche des Gerätes formangepassten Tampon ein Zink-Elektrolyt auf alkalischer Basis durch die Bewegung auf einer Blechoberfläche aufgetragen und eine Zinkschicht erzeugt wird, dadurch gekennzeichnet, dass ein eine Anode bildendes Bearbeitungselement (3) mit einem dieses zu einer Eigenbewegung auf der Blechoberfläche anregenden Schwingelement (7) verbunden ist, das an seiner der Werkstückoberfläche zugerichteten Unterseite (11) mit verteilt angeordneten Längs-und Quernuten (9, 10) versehen ist, die in den saugfähigen Überzug (2) der Unterseite (11) einmünden und mit einer Zuführungsleitung für Elektrolyt bzw. für eine Reinigungslösung in Verbindung stehen und die den Formverlauf der zu verzinkenden Oberfläche des Bleches (5) angepasst ist, wobei das Schwingelement (7) über eine Handhabe mit dem Bearbeitungselement (3) auf der Blechoberfläche (5) als eine Einheit (1) örtlich frei verschiebbar ist.

2. Gerät nach Anspruch 1, dadurch gekennzeichnet, dass das Bearbeitungselement (3) mit dem Werkzeug (7) sowie mit der Pumpe (14), dem Relais (17) und dem Sammelbehälter (16) eine Handhabungseinheit bildet.

3. Gerät nach einem oder mehreren der vorhergehenden Ansprüche, dadurch gekennzeichnet, dass in einer Zuführungsleitung (13) für das Elektrolyt eine Dosierpumpe (14) vorgesehen ist, die mit einem Relais (17) zusammengeschaltet ist, das Ein- und Ausschalten der Pumpe (14) in Abhängigkeit vom Beginn und Ende des Verzinkungsvorgangs steuert.

4. Gerät nach Anspruch 3, dadurch gekennzeichnet, dass in den Elektrolyt-Kreislauf (Leitung 15) ein Sammelbehälter (16), ein Filter-Regenerations-Element (4) eine Peristaltic-Dosierpumpe (14) und ein Handgerät (1) mit Schwingschleifanode (Bearbeitungselement 3) angeordnet sind.

## Revendications

1. Appareil de galvanisation semi-mécanique de surfaces métalliques selon le procédé de glava- nisation au tampon, en particulier pour la post- galvanisation de tôles de carrosseries dans la zone d'une détérioration de la couche de zinc par usinage, la surface de la tôle étant nettoyée électriquement au voisinage de la détérioration par une solution alcaline aqueuse au moyen d'un tampon et, au moyen d'un tampon de forme adaptée à la surface de travail de l'appareil, un électrolyte de zinc à base alcaline étant appliqué par le mouvement à une surface métallique et une couche de zinc étant produite, caractérisé en ce qu'une pièce d'outillage (3) formant anode est reliée à un élément oscillant (7) communiquant à celle-ci un mouvement propre sur la surface métallique, qui comporte sur sa face inférieure (11 ) dirigée vers la surface de la pièce des rainures longitudinales et transversales (9, 10) à disposition répartie qui débouchent dans le revêtement absorbant (2) de la face inférieure (11) et sont en communication avec une conduite d'amenée pour l'électrolyte ou pour une solution de nettoyage et qui sont adaptées à l'allure du profil de la surface à galvaniser de la tôle (5), élément oscillant (7) pouvant être déplacé localement librement en un seul bloc (1 ) au moyen d'une poignée avec l'outil (3) sur la surface métallique (5).

2. Appareil selon la revendication 1, caractérisé en ce que l'outil (3) forme avec le second (7), ainsi qu'avec la pompe (14), le ralais (17) et le réservoir collecteur (16), une unité de manipulation.

3. Appareil selon une ou plusieurs des revendications précédentes, caractérisé en ce qu'on prévoit dans une conduite d'amenée (13) pour l'électrolyte une pompe de dosage (14) qui est connectée à un relais (17) qui commande la mise en marche et l'arrêt de la pompe (14) en fonction du débit er de la fin de l'opération de galvanisation.

4. Appareil selon la revendication 3, caractérisé en ce qu'un élément de régénération et filtrage (4), une pompe de dosage péristaltique (14) et un appareil manuel (1 ) à anode de superfinition (ponçage) vibrante (outil 3) sont placés dans le circuit d'électrolyte (conduite 15).

## Claims

1. A device for the semi-automatic galvanisation of sheet metal surfaces by the tampon galvanising method, in particular for the re-galvanisation of bodywork sheet metal in a region where the zinc layer has been damaged by treatment, in which the surface of the metal in cleaned in the region of the damage with an aqueous alkaline solution by a tampon, and a zinc electrolyte on an alkaline base is applied by the movement to a metal surface by means of a tampon whose shape is adapted to the treatment area of the device and a zinc layer is produced, characterised in that a treatment member (3) forming an anode is connected with an oscillating element (7) which incites the treatment member to make its own movement on the metal surface and which is provided, on its underside facing the workpiece surface, with lengthwise and crosswise grooves (9, 10) distributed so as to open into the absorbent coating (2) of the underside (11) and being connected with a feed line for electrolyte or for a cleaning solution, the underside being adapted to the shape of the surface of the metal sheet (5) to be galvanised, and the oscillating element (7) being locally freely displaceable on the metal surface (5), as a unit (1) with the treatment member (3), by means of a handle.

2. A device according to Claim 1, characterised in that the treatment member (3) forms a handling unit together with the tool (7), the pump (14), the relay (17) and the collecting tank (16).

3. A device according to one or more of the preceding claims, characterised in that, in a feed line (13) for the electrolyte, a dosing pump (14) is provided which is wired together with a relay (17) which controls the switching on and off of the pump (14) depending on the beginning and end of the galvanising procedure.

4. A device according to Claim 3, characterised in that a collecting tank (16), a filter regeneration element (4), a peristaltic dosing pump (14) and a handset (1) with an oscillating grinding anode (treatment member 3) are arranged in the electrolyte circuit (line 15).
